# EUROPÄISCHE PATENTSCHRIFT

(11) **EP 0 024 313 B1**
(45) Veröffentlichungstag und Bekanntmachung des Hinweises auf die Patenterteilung: **27.07.1983**
(21) Anmeldenummer: 80104407.4
(22) Anmeldetag: 26.07.1980
(51) Int. Cl.: B01L 3/02, F04B 7/00

(54) **Verfahren zur rückstandsfreien Dosierung kleiner Flüssigkeitsmengen**
Method of residue-free dispensing of small amounts of liquid
Procédé pour obtenir sans résidu de petites quantités de liquide

(30) Priorität: 20.08.1979 DE 2933617
(43) Veröffentlichungstag der Anmeldung: 04.03.1981
(73) Patentinhaber: C.H. BOEHRINGER SOHN, D-6507 Ingelheim am Rhein (DE)
(72) Erfinder: Zierenberg, Bernd, Dr., D-6507 Ingelheim (DE)

## Beschreibung

Die Erfindung betrifft ein Verfahren zur rückstandsfreien Dosierung kleiner Flüssigkeitsmengen mittels einer Mikrokolbenpumpe, die einen kapillaren Zylinder aufweist, in dem ein gasdicht eingepaßter Kolben zwischen einem oberen und einem unteren Totpunkt beweglich angeordnet ist, wobei der Zylinder an seinem dem Kolbenboden gegenüberliegenden Ende in ein Zweiwegeventil mündet, das den Zylinderhohlraum wechselweise mit einem Einlaß und einem Auslaß (der während der 1. Stufe des Ansaugvorgangs die Verbindung zwischen Zylinder und Atmosphäre herstellt) verbindet, dadurch gekennzeichnet, daß der Kolben und das Ventil so bewegt werden, daß während des Ansaugvorgangs zunächst eine definierte Menge Luft und danach eine definierte Flüssigkeitsmenge in den Zylinder transportiert wird, wobei die Luftmenge so bemessen ist, daß der bei Abwärtsbewegung des Kolbens bis zum unteren Totpunkt die Flüssigkeit rückstandsfrei durch die Auslaßleitung abgegeben wird.

Das Verfahren kann beispielsweise mit Vorteil verwendet werden, um der Zerstäuberplatte eines piezoelektrischen Zerstäubers (z. B. nach der DE-A-2 537 765) eine definierte Menge Arzneistoff zuzuführen.

Aus der US-A-3 299 827 ist eine Mikropumpe bekannt, die zur Dosierung verschiedenartiger Flüssigkeiten geeignet ist. Anders als die erfindungsgemäß zu verwendende Pumpe fehlt bei der Pumpe nach der US-Patentschrift die Kapillarität des Pumpenzylinders und die Steuerung in der Weise, daß vor dem Ansaugen der Flüssigkeit zunächst eine definierte Menge Luft in den Zylinder gesaugt wird.

Auch die Pumpe nach der DE-C-254111, die größer dimensioniert ist, weist weder die Kapillarität des Pumpenzylinders auf noch ist bei ihrer Betätigung die Verwendung von Luft als Hilfsmittel für die vollständige Entleerung vorgesehen.

Die erfindungsgemäß verwendbare Mikrokolbenpumpe besteht im wesentlichen aus einem kapillarenartigen Zylinder mit gasdicht eingepaßten Kolben, einem Zweiwegeventil mit Zu-und Ableitung an dem dem Kolbenboden gegenüberliegenden Ende des Zylinders sowie ggf. einer Steuerungsvorrichtung, welche Kolbenbewegung und Ventileinstellung koordiniert.

Eine typische Ausführungsform der erfindungsgemäß verwendbaren Mikrokolbenpumpe ist in Fig. 1 und 2 dargestellt, wobei Fig. 1 die Mikrokolbenpumpe im Ausgangszustand, Fig. 2 die Mikrokolbenpumpe in gefülltem Zustand zeigt. Einen vertikalen Schnitt durch die Mitte des unteren Teils der Mikrokolbenpumpe, senkrecht zu dem in Fig. 1 wiedergegebenen Schnitt, zeigt Fig. 3. Der Kolben 1, vorzugsweise aus Edelstahl, bewegt sich in dem sehr engen Zylinder 2, der z. B. aus Glas oder Metall gefertigt sein kann. Der Zylinder 2 endet in einem Ventilblock 4, z. B. aus einem Kunststoff 3, etwa Teflon®, in den der gasdicht schließende, vorzugsweise aus Edelstahl gefertigte Ventilschieber 5 jeweils bis zum Anschlag 6; 7 bewegt werden kann. Durch die Lage der Einschnürung 8 des Ventilschiebers 5 zu Einlaß 9 bzw. Auslaß 10 ergibt sich eine Verbindung zwischen dem Einlaß bzw. dem Auslaß und dem Hohlraum 11 des Zylinders. Der Kolben 1 befindet sich an seinem unteren Totpunkt, wenn der Kolbengriff 12 an den Zylinder anstößt. Das Produkt aus dem lichten Querschnitt des Zylinders und dem Hub zwischen den Marken a und c bstimmt die Dosierung.

Die Bewegung des Kolbens 1 und Ven ;hieber 5 ist so gesteuert, daß es zu folg dem Bewegungsablauf kommt:
a) Bei geöffnetem Auslaß (Anschlag 7 liegt am Ventilblock) bewegt sich der Kolben 1 aus der in Fig. 1 dargestellten Position in Richtung A, bis eine gewisse Menge Luft in den Zylinder hineingesaugt ist (die Stirnfläche des Kolbens befindet sich bei Marke a). Die Luftmenge ist so bemessen, daß sie mit Sicherheit beim Entleeren der Mikrokolbenpumpe alle Flüssigkeit aus dem Ventil und der Auslaßleitung hinaustreibt.
b) Im zweiten Schritt wird durch Verschieben des Ventilschiebers in Richtung D bis zum Anschlag die Verbindung zwischen dem Einlaß 9 (und damit dem Vorratsbehält. und dem Zylinder freigegeben.
c) Der Kolben 1 wird in Richtung A weitert wegt, bis das durch Hub- und Zylinderqueschnitt festgelegte Flüssigkeitsvolumen eingesaugt ist (Endstellung gemäß Fig. 2; die Stirnfläche des Kolbens befindet sich bei Marke c).
d) Der Ventilschieber 5 wird bis zum Anschlag in Richtung C zurückgestellt, damit die Verbindung zwischen Zylinder 2 und Auslaß 10 geöffnet.
e) Der Kolben 1 bewegt sich bis zum unteren Totpunkt (Stellung gemäß Fig. 1). Dabei wird zunächst die Flüssigkeit, dann die Luft aus dem Zylinder 2 verdrängt und durch die Auslaßleitung hinausgetrieben. Die Luft wird zum Freiblasen des Ventils und der Auslaßleitung benutzt. Nach diesem Entleerungsvorgang ist wieder der Ausgangszustand erreicht.

Die erfindungsgemäß verwendbare Mikrokolbenpumpe dient bevorzugt zur Dosierung von Flüssigkeitsmengen im Bereich von 10 bis 50 µl, kann jedoch durch Änderung der Abmessungen auch für größere oder kleinere Volumina eingerichtet werden. Dabei wird durch die Verwendung eines hinreichend engen Zylinders dafür gesorgt, daß infolge der Kapillarität auch bei Lageveränderungen der gefüllten Mikrokolbenpumpe die Luftsäule zwischen Kolben und Flüssigkeit erhalten bleibt.

Die Steuerung des oben beschriebenen Bewegungsablaufes kann im einfachsten Fall von Hand erfolgen. Verwendbar sind aber auch an sich bekannte mechanische oder elektrische Mittel. Eine einfache Vorrichtung für diesen Zweck besteht aus einer Kombination von Zahnrädern, Zahnstangen und Hebeln, die folgendermaßen aufgebaut ist:

Vier Zahnräder sind nebeneinander angeordnet und starr miteinander verbunden. Der Umfang der Zahnräder ist nur teilweise mit Zähnen besetzt, und zwar derart, daß zu einem bestimmten Zeitpunkt im wesentlichen nur ein Zahnrad wirksam wird. Während also beispielsweise das erste Zahnrad über eine Zahnstange und Hebel den Vorgang a) bewirkt, laufen die drei anderen frei mit, bis die gewünschte Luftmenge in den Zylinder gelangt ist. Dann sorgt das zweite Zahnrad für die Verstellung des Ventilschiebers, während gleichzeitig das erste Zahnrad den Kolben auf den oberen Totpunkt hin bewegt. Von da an läuft Zahnrad 1 frei mit, ein drittes Zahnrad bringt den Ventilschieber in die Auslaßstellung. Danach übernimmt es das vierte Zahnrad mit den zugehörigen Übertragungselementen, den Kolben zum unteren Totpunkt zu bewegen. Die Steuerungsmechanik ist so ausgelegt, daß sich nach einer Drehung der Zahnräder um 360° alle Elemente wieder in derAusgangsposition befinden.

In einer anderen Ausführungsform der Steuerungsvorrichtung ist die Drehbewegung durch eine Auf- und Abbewegung ersetzt.

Hierzu kann es vorteilhaft sein, Zylinder und Ventil so anzuordnen, daß die Bewegungsrichtungen von Kolben und Ventilschieber parallel verlaufen.

## Patentansprüche

Verfahren zur rückstandsfreien Dosierung kleiner Flüssigkeitsmengen mittels einer Mikrokolbenpumpe, die einen kapillaren Zylinder aufweist, in dem ein . gasdicht eingepaßter Kolben zwischen einem oberen und einem unteren Totpunkt beweglich angeordnet ist, wobei der Zylinder an seinem dem Kolbenboden gegenüberliegenden Ende in ein Zweiwegeventil mündet, das den Zylinderhohlraum wechselweise mit einem Einlaß und einem Auslaß (der während der 1. Stufe des Ansaugvorgangs die Verbindung zwischen Zylinder und Atmosphäre herstellt) verbindet, dadurch gekennzeichnet, daß der Kolben und das Ventil so bewegt werden, daß während des Ansaugvorgangs zunächst eine definierte Menge Luft und danach eine definierte Flüssigkeitsmenge in den Zylinder transportiert wird, wobei die Luftmenge so bemessen ist, daß bei der Abwärtsbewegung des Kolbens bis zum unteren Totpunkt die Flüssigkeit rückstandsfrei durch die Auslaßleitung abgegeben wird.

## Claims

Process for metering small quantities of liquid without leaving a residue by means of a micro-piston pump having a capillary cylinder in which a piston, which fits in gastight manner therein, is mounted so as to be movable between a top dead centre and a bottom dead centre, the cylinder at its end located opposite the base of the piston opening into a twoway valve which connects the space in the cylinder alternately to an inlet and to an outlet (which connects the cylinder to the atmosphere during the first stage of the intake operation), characterised in that the piston and the valve are moved in such a way that, during the intake operation, first a defined quantity of air and then a defined quantity of liquid is transported into the cylinder, the quantity of air being such that, as the piston moves downwards to bottom dead centre, all the liquid is expelled through the outlet line.

## Revendications

Procédé pour obtenir sans résidu de petites quantités dosées de liquide au moyen d'une micropompe à piston qui comporte un cylindre capillaire dans lequel un piston adapté de façon étanche aux gaz est disposé de façon à pouvoir se déplacer entre un point mort supérieur et un point mort inférieur, le cylindre débouchant, au niveau de son extrémité faisant face au fond du piston, dans une soupape à deux voies qui relie l'espace creux du cylindre alternativement avec une entrée et une sortie (qui établit la communication entre le cylindre et l'atmosphère pendant la première phase du processus d'aspiration), caractérisé par le fait que le piston et la soupape sont déplacés de manière que pendant le processus d'aspiration soient transportées dans le cylindre tout d'abord une quantité définie d'air et ensuite une quantité définie de liquide, la quantité d'air étant dimensionnée de manière que lors du mouvement de descente du piston jusqu'au point mort inférieur le liquide soit délivré sans résidu par la conduite de sortie.
